# FASCICULE DE BREVET EUROPEEN

(11) **EP 0 007 283 B1**
(45) Date de publication et mention de la délivrance du brevet: **15.12.1982**
(21) Numéro de dépôt: 79420029.5
(22) Date de dépôt: 11.06.1979
(51) Int. Cl.: H01H 71/74, H01H 71/40

(54) **Disjoncteur à bloc déclencheur amovible**
Selbstschalter mit einer lösbar befestigten Auslöseeinheit
Circuit breaker with removable release unit

(30) Priorité: 23.06.1978 FR 7819422
(43) Date de publication de la demande: 23.01.1980
(73) Titulaire: MERLIN GERIN, F-38050 Grenoble Cédex (FR)
(72) Inventeur: Gerbert-Gaillard, Alain, Vourey F-38000 Tullins (FR); Morel, Robert, F-38320 Herbeys-Eybens (FR)
(74) Mandataire: Kern, Paul

## Description

L'invention est relative à un disjoncteur, notamment à boîtier moulé, ayant un bloc disjoncteur et un bloc déclencheur multipolaire amovible de logement des éléments thermiques et électromagnétiques, associés aux différents pôles du disjoncteur pour commander les organes de déclenchement du disjoncteur, comprenant pour chaque pôle un circuit magnétique de forme annulaire, traversé par un conducteur du courant parcourant le pôle et constitué par deux parties séparables, une première partie de circuit magnétique en forme de U, et une deuxième partie de circuit magnétique en forme de barreau, l'une desdites parties étant portée par le bloc disjoncteur et l'autre par le bloc déclencheur, pour former ledit circuit magnétique entourant ledit conducteur en position montée du bloc déclencheur sur le bloc disjoncteur.

Il est connu, par exemple par le brevet américain 2.939.929 et la demande de brevet français 2.349.207 de disposer d'une gamme de blocs déclencheurs de caractéristiques de déclenchement différentes pouvant être sélectivement associés à un même bloc disjoncteur pour constituer des disjoncteurs de calibres différents. Cette possibilité d'utilisation d'un même bloc disjoncteur est particulièrement intéressante pour des appareils de calibre élevé, par exemple supérieur à 200 ampères, dans lequels la détection du courant parcourant le disjoncteur est généralement réalisée par un circuit magnétique en forme de tore de section rectangulaire, traversé par le conducteur d'entrée ou de sortie du disjoncteur. Le passage du conducteur par un circuit magnétique fermé constitue un verrouillage, qui ne peut être rompu pour l'enlèvement du bloc déclencheur que par interruption du conducteur ou du circuit magnétique. Dans les disjoncteurs à interruption du conducteur pour l'enlèvement et la mise en place du bloc déclencheur, il convient de rétablir la continuité par des vis de connexion, dont un défaut de serrage peut être à l'origine d'un échauffement excessif (brevet américain N° 2.939.929). Le dispositif inventif appartient à la deuxième famille, dans laquelle la continuité du conducteur est conservée tandis que le circuit magnétique est en deux parties séparables, l'une des parties étant solidaire du bloc disjoncteur et l'autre partie du bloc déclencheur. Les entrefers créés entre les deux parties séparables du circuit magnétique ont une influence notable sur les caractéristiques des éléments du déclenchement thermique, généralement constitués par une spire en court-circuit entourant le circuit magnétique et échauffant une bilame. De faibles variations de ces entrefers modifient notablement les caractéristiques de déclenchement thermique du bloc déclencheur, l'influence étant moindre sur les éléments de déclenchement électromagnétique. La demande de brevet français N° 2.349.207 fait usage de cales magnétiques, éventuellement d'épaisseur nulle, insérées entre les deux parties séparables du circuit magnétique et d'un dispositif élastique sollicitant ces deux parties l'une au contact de l'autre. La précision et la sécurité de positionnement correct des deux parties du circuit magnétique ne sont pas absolues.

Le brevet britannique N° 1.482.630 décrit un disjoncteur ayant un circuit magnétique fermé de détection d'une surcharge en deux parties, l'une en forme de barreau et l'autre en forme de U, traversée par le conducteur de courant. Une pièce tubulaire, formant une spire en court-circuit, est enfilée sur le barreau et porte une bilame de détection thermique. Les deux parties du circuit magnétique sont déplaçables l'une par rapport à l'autre entre deux positions extrêmes, une position de réluctance maximale dans laquelle le barreau est retiré et disposé à l'extérieur des jambes en U et une position de réluctance minimale dans laquelle le barreau est intercalé à faible jeu entre les jambes en U. En modifiant la position du barreau, on varie la réluctance du circuit magnétique et par conséquence l'intensité du courant induit dans la spire en court-circuit par le courant parcourant le conducteur traversant le circuit magnétique. Le conducteur reste toujours emprisonné dans le circuit magnétique et le déplacement du barreau sert uniquement au réglage du déclencheur thermique.

La présente invention a pour but de permettre la réalisation d'un disjoncteur ayant un bloc déclencheur amovible pouvant être mis en place ou remplacé par l'utilisateur sans nécessiter un réglage particulier.

Le disjoncteur selon l'invention est caractérisé par le fait qu'en ladite position montée, le barreau est emboîté entre les jambes de la première sortie en forme de U en ménageant un entrefer entre chaque extrémité du barreau et la jambe associée, les surfaces d'entrefer étant constituées par la face terminale du barreau et la face interne en regard de la jambe associée et, que la surface d'entrefer de la jambe du U, de dimension supérieure, enveloppe la surface d'entrefer du barreau, de façon à maintenir constante la réluctance du circuit magnétique lors de légers déplacements relatifs des deux parties du circuit magnétique.

Il est facile de comprendre que par emboîtement du barreau magnétique entre les jambes de la partie en U, la valeur de l'entrefer est indépendante de la profondeur de pénétration entre ces jambes en U. Cette valeur d'entrefer est également indépendante d'un déplacement latéral, provoquant une diminution de l'un des entrefers et une augmentation correspondante de l'entrefer opposé, car seule la somme des entrefers affecte les caractéristiques de réponse.

La partie en U est de préférence portée par le . bloc disjoncteur tandis que le barreau, solidaire du bloc déclencheur, vient s'emboîter entre les jambes du U lors d'une fixation du bloc déclencheur. Un enroulement secondaire, par exemple à une seule spire, entoure le barreau porté par le bloc déclercheur et une bilame est en contact thermique de cet enroulement, d'une manière bien connue en soi, pour provoquer le déclenchement du disjoncteur en fonction de l'intensité du courant parcourant le conducteur d'entrée ou de sortie du disjoncteur. Le bloc déclencheur comporte également une palette venant en position montée du bloc déclencheur en regard des faces terminales des jambes du circuit magnétique en U.

L'écartement entre la palette et les faces polaires en regard définit la valeur de réponse du déclencheur électromagnétique à palette et est déterminé par un dispositif de butée assurant le positionnement relatif du circuit magnétique en U par rapport au bloc déclencheur. Les circuits magnétiques en U des différents pôles sont montés d'une part avec un jeu latéral sur le bloc disjoncteur pour permettre l'insertion des différents barreaux et pallier de légers défauts de fabrication ou de positionnement et d'autre part, élastiquement pour autoriser un mouvement d'enfoncement, tors de la mise en place du bloc déclencheur, par la venue en contact avec les surfaces de butée portées par le bloc déclencheur.

Selon un développement de l'invention, la palette coopère avec une culasse en U solidarisée au barreau du thermique de manière à dériver une partie du flux et à attirer la palette lors d'un courant de court-circuit.

Le bloc déclencheur comporte bien entendu les dispositifs de transmission et de réglage usuels et un barreau de déclenchement commandant le déverrouillage du dispositif de déclenchement du disjoncteur. Pour obtenir des caractéristiques de déclenchement thermique différentes, il suffit d'incorporer au bloc déclencheur des barreaux de circuit magnétique de longueurs différentes accroissant ou diminuant l'entrefer du circuit magnétique de détection. Les caractéristiques de déclenchement électromagnétiques peuvent être modifiées par un dispositif de réglage de l'écartement de la palette ou par tout autre ᵢᵢioyen approprié. On réalise ainsi une gamme de blocs déclencheurs de calibres différents, pouvant être encliquetés ou fixés au bloc disjoncteur soit par le fabricant, soit par le distributeur ou l'utilisateur, selon le calibre de disjoncteur souhaité. Toute erreur de montage ou de positionnement inexact des deux parties du circuit magnétique est pratiquement exclue et la fiabilité de l'ensemble est suffisante pour autoriser un montage par le distributeur ou le vendeur. Il en résulte une diminution des frais de stockage et d'approvisionnement qui se répercute sur le coût du disjoncteur.

D'autres avantages et caractéristiques ressortiront de la description qui va suivre d'un mode de mise en oeuvre de l'invention, donné à titre d'exemple non limitatif et représenté aux dessins annexés, dans lesquels :
La figure 1 est une vue schématique partiellement arrachée du bloc déclencheur encliqueté sur un bloc disjoncteur selon l'invention ;
La figure 2 est une coupe suivant la ligne II-II de la figure 1 ;
La figure 3 est une vue partielle analogue à celle de la figure 2, illustrant une variante de réalisation ;
La figure 4 est une coupe suivant la ligne IV-IV de la figure 3.

Sur les figures, un bloc disjoncteur 10 à boîtier moulé dont l'une des extrémités reçoit un bloc déclencheur 12 amovible, comporte trois pôles juxtaposés ayant chacun une borne de connexion 14 disposée à l'extrémité d'un conducteur 16, 18, 20 de passage du courant relié aux contacts 17, 19 du disjoncteur. Le bloc déclencheur 12 à boîtier moulé contient des capteurs de courant parcourant les conducteurs 16, 18, 20 et des éléments de commande de déclenchement, qui actionnent le mécanisme 21 du disjoncteur 10.

Le bloc déclencheur 12 est amovible et sur un même bloc disjoncteur peut être monté l'un quelconque d'une gamme de blocs déclencheurs de caractéristiques différentes. A chaque pôle du disjoncteur est associé un élément thermique et un élément électromagnétique, logés dans le bloc déclencheur 12, qui provoquent le déclenchement du disjoncteur respectivement en cas de surcharge ou de court-circuit.

Les éléments de déclenchement associés à chaque pôle du disjoncteur sont identiques et par la suite, il ne sera décrit que l'un d'entre eux, en l'occurrence celui associé au conducteur 16. Le conducteur 16 est inséré entre les jambes 22, 24, d'une partie 26 en forme de U d'un circuit magnétique désigné par le repère général 28 entourant le conducteur 16. La deuxième partie 30 en forme de barreau du circuit magnétique 28, est insérée en position de travail entre les jambes 22, 24. Le fond 34 du bloc disjoncteur 10, sur lequel est plaqué le conducteur 16, présente un évidement 36 de logement de la base 32 de la partie 26 en U et il est facile de voir que ce circuit magnétique en U est emprisonné entre le conducteur 16 et le fond de l'évidement 36, les jambes 22, 24, faisant saillie vers le haut. La deuxième partie 30 (barreau) du circuit magnétique 28 est par contre solidarisée au bloc déclencheur 12 par l'intermédiaire d'une pièce déformable de support en U 38 fixée par des vis 40 au boîtier moulé 42 du bloc déclencheur 12. La partie 26 de circuit magnétique en U est logée avec jeu dans l'évidement 36 et un ressort à lame 44, inséré entre le fond de l'évidement 36 et la base 32, sollicite la partie 26 en U vers le haut sur la figure 2, ce mouvement étant limité par la butée de la base 32 contre le conducteur 16. Les faces frontales 46 des jambes 22, 24, présentent des chanfreins internes 48 de centrage du barreau lors de sa pénétration entre les jambes 22, 24 au cours du mouvement de montage du bloc déclencheur 12 sur le bloc disjoncteur 10. La longueur du barreau est légèrement inférieure à l'écartement entre les jambes 22, 24, de façon à définir de part et d'autre des entrefers 50, 52. La surface d'entrefer du barreau est de dimension moindre à celle des jambes 22, 24. Il convient de noter qu'un déplacement longitudinal du barreau, par exemple vers la gauche sur la figure 1, provoque une diminution de l'un des entrefers 50 et une augmentation correspondante de l'entrefer opposé 52 qui n'affectent pas la réluctance totale du circuit magnétique 28, la somme des entrefers 50, 52, restant constante. Le barreau est enveloppé par les jambes 22, 24 et la réluctance du circuit magnétique 28 n'est pas affectée par de légers déplacements latéraux du barreau.

Un enroulement secondaire 54 à une seule spire, entoure le barreau et une bilame 56 est maintenue au contact thermique de la spire par une de ses extrémités montée en sandwich entre le support 38 et l'une des faces de la spire. L'extrémité libre de la bilame 56 est susceptible de coopérer avec un doigt 58 d'une barre de déclenchement 60 commune aux éléments thermiques des trois pôles du disjoncteur. Une vis de réglage 64 de l'écartement des branches du support 38 en U permet de déplacer l'ensemble barreau-bilame 56 et de régler l'écartement entre l'extrémité libre et la bilame 56 et du doigt 58 pour régler les caractéristiques de déclenchement thermique du déclencheur. La barre de déclenchement thermique 60 est montée à rotation par des pivots 62 sur le boîtier 42 et elle présente des doigts 58 en regard de chaque bilame 56 des différents pôles.

Avant de décrire le dispositif de déclenchement électromagnétique, il est utile de rappeler le fonctionnement du déclencheur thermique décrit ci-dessus :
Un courant parcourant le conducteur 16 engendre un champ magnétique dans le circuit magnétique 28 et induit un courant dans l'enroulement secondaire 54 en court-circuit qui s'échauffe par effet Joule. La bilame 56 est chauffée indirectement par conduction et son extrémité libre actionne le doigt 58 lors d'une déflexion suffisante. Il est clair que la caractéristique de déclenchement thermique du bloc déclencheur 12 est fonction de la somme des entrefers 50, 52, et les blocs déclencheurs 12 de caractéristiques différentes comportent des barreaux de longueurs différentes. La somme des entrefers 50, 52, ne dépend que de la longueur du barreau et de l'écartement des jambes 22, 24, données constructives facilement maîtrisables par les précisions d'usinage actuel. La position relative du barreau par rapport au circuit magnétique en U (partie 26) n'affecte pas la caractéristique de déclenchement thermique du bloc déclencheur 12. La vis 64 permet un réglage individuel de la bilame 56 par modification de l'écartement des branches du support 38 en U et une translation correspondante de la bilame 56 par rapport au doigt 58.

En regard des faces frontales 46 des jambes 22, 24 est disposée une armature en forme de palette 66 ayant une tige de support 68 montée à coulissement sur un support en équerre 70. L'équerre 70 est fixée au boîtier 42 du bloc déclencheur 12 par un dispositif à vis de réglage 72 permettant d'écarter ou de rapprocher l'équerre 70 et la palette associée 66 des faces frontales 46. Un ressort 74 prenant appui d'une part sur l'équerre 70 et d'autre part sur une butée 76 assujettie à la tige de support 68, sollicite la palette 66 en position relevée, d'écartement des faces frontales 46, en appui de l'équerre 70. La butée 76 est susceptible de coopérer avec un doigt 78 d'une barre de déclenchement électromagnétique rotative 80, reliant les déclencheurs électromatiques des différents pôles du disjoncteur. On comprend que le champ magnétique engendré par un courant de court-circuit parcourant le conducteur 16 est capable d'attirer la palette 66 et de provoquer la rotation de la barre de déclenchement électromagnétique 80 engendrant par des moyens bien connus le déclenchement du disjoncteur.

Le fond 34 du bloc disjoncteur 10 porte des cloisons 82 de séparation des différents pôles, dont les tranches supérieures 84 sont agencées en face d'appui du bloc déclencheur 12. Les faces d'appui positionnent en hauteur le bloc déclencheur 12 avec une précision tributaire des déformations des matières plastiques, généralement insuffisante au maintien des caractéristiques de déclenchement électromagnétique. Pour s'affranchir de ces imprécisions, le boîtier 42 du bloc déclencheur 12 comporte des saillies 86 dont les bords viennent porter sur des faces 88 adjacentes aux faces frontales 46 des jambes 22, 24. L'ensemble est agencé de telle manière qu'au cours de la mise en place du bloc déclencheur 12, les saillies 86 repoussent les circuits magnétiques en U (partie 26) vers le bas à l'encontre des ressorts 44. Il est facile de positionner correctement la palette 66 par rapport aux saillies 86 et lors de la mise en place du bloc déclencheur, la palette 66 est automatiquement positionnée par rapport aux faces frontales 46 afin d'assurer un déclenchement électromagnétique pour un seuil prédéterminé.

Le bloc déclencheur 12 est fixé par tout moyen approprié au bloc disjoncteur 10, de préférence par des dispositifs d'encliquetage (non représentés) permettant une fixation rapide par l'utilisateur. Lors de la séparation du bloc déclencheur 12, la partie 26 en U du circuit magnétique reste solidaire du bloc disjoncteur 10, tous les autres éléments du dispositif de déclenchement, en l'occurrence le barreau (partie 30) avec la bilame 56 et la barre de déclenchement thermique 60, ainsi que la palette 66 et la barre de déclenchement électromagnétique 80 restant solidaires du bloc déclencheur 12. L'absence de toute opération de réglage lors de la mise en place du bloc déclencheur 12, permet de confier cette opération au distributeur ou à l'utilisateur, qui pour chaque bloc disjoncteur disposera d'une gamme de blocs déclencheurs de calibre différents. De la manière décrite ci-dessus, les calibres différents sont obtenus par des barreaux (parties 30) de longueurs différentes et par un positionnement différent de la palette 66. Il est important de noter que la caractéristique de déclenchement thermique déterminée par la somme des entrefers 50, 52, est indépendante de tout système de cale ou de butée et que les surfaces d'entrefers ne sont soumises à aucune usure ou frottement susceptible de modifier les caractéristiques de déclenchement.

Les figures 3 et 4 illustrent une variante de réalisation de l'invention, qui permet de s'affranchir des défauts de positionnement du bloc déclencheur 12 par des moyens plus simples que ceux décrits ci-dessus. Les mêmes repères désignent des pièces analogues ou identiques à celles des figures 1 et 2. La palette magnétique 66 est disposée en regard d'une culasse magnétique en U 88 dont la base est accolée au barreau. Une partie du flux magnétique parcourant le barreau est dérivée dans la culasse en U 88 et exerce une attraction sur la palette 66. La spire de l'enroulement secondaire 54 en court-circuit entoure le barreau et la base de la culasse en U 88 et le fonctionnement du déclencheur thermique n'est pas affecté par la présence de la culasse en U 88. Lors d'un court-circuit le flux parcourant la culasse en U 88 est suffisant pour attirer la palette 66 et provoquer le déclenchement du disjoncteur. La valeur de ce flux est proportionnelle à celle du flux dans le barreau, laquelle est indépendante du positionnement du barreau entre les jambes 22, 24, de la manière décrite ci-dessus. Les saillies 86 de positionnement des parties constitutives 26, 66 du circuit magnétique 28 sont dans cette variante superflues.

L'invention s'étend bien entendu à la variante dans laquelle le barreau serait solidaire du bloc disjoncteur, tandis que la partie en U serait assujettie au bloc déclencheur.

## Revendications

1. Disjoncteur, notamment à boîtier moulé, ayant un bloc disjoncteur (10) et un bloc déclencheur (12) multipolaire amovible de logem,,¡,t des éléments thermiques et électromagnétiques, associés aux différents pôles du disjoncteur pour commander les organes de déclenchement (60, 80, 21) du disjoncteur, comprenant pour chaque pôle un circuit magnétique (28) de forme annulaire, traversé par un conducteur (16, 18, 20) du courant parcourant le pôle et constitué par deux parties séparables (26, 30), une première partie (26) de circuit magnétique en forme de U, et une deuxième partie (30) de circuit magnétique en forme de barreau, l'une desdites parties (26, 30) étant portée par le bloc disjoncteur (10) et l'autre par le bloc déclencheur (12), pour former ledit circuit magnétique (28) entourant ledit conducteur en position montée du bloc déclencheur (12) sur le bloc disjoncteur (10), caractérisé par le fait qu'en ladite position montée, le barreau est emboîté entre les jambes (22, 24) de la première partie (26) en forme de U en ménageant un entrefer (50, 52) entre chaque extrémité du barreau et la jambe (22, 24) associée, les surfaces d'entrefer étant constituées par la face terminale du barreau et la face interne en regard de la jambe associée (22, 24), et que la surface d'entrefer de la jambe du U, de dimension supérieure, enveloppe la surface d'entrefer du barreau, de façon à maintenir constante la réluctance du circuit magnétique (28) lors de légers déplacements relatifs des deux parties (26, 30) du circuit magnétique (28).

2. Disjoncteur selon la revendication 1, caractérisé en ce que ledit bloc déclencheur (12) porte une troisième partie de circuit magnétique en forme de palette (66) venant en position montée du bloc déclencheur (12) en regard des faces frontales (46) desdites jambes (22, 24) de ladite première partie (26) en forme de U, à une distance permettant une attraction et un collage de la palette (66) sur ladite première partie (26) de circuit magnétique, lorsque le conducteur (16, 18, 20) associé est parcouru par un courant de court-circuit (fig. 1).

3. Disjoncteur selon la revendication 1, caractérisé en ce que le bloc déclencheur (12) porte une troisième partie de circuit magnétique en forme de palette (66) disposée en regard des faces terminales des jambes d'une quatrième partie de circuit magnétique (88) en forme de U accolée à ladite deuxième partie (30) à une distance permettant une attraction de la palette (66) lorsque le conducteur (16, 18, 20) associé est parcouru par un courant de court-circuit.

4. Disjoncteur selon la revendication 1, 2 ou 3, de calibre variable par montage de l'un des blocs déclencheurs (12) d'une gamme de blocs déclencheurs, caractérisé en ce que les différents blocs déclencheurs (12) de ladite gamme présentent des deuxièmes parties (30) de circuit magnétique de longueurs différentes, de manière à définir des entrefers (50, 52) différents du circuit magnétique et des caractéristiques différentes de réponse du bloc déclencheur (12).

## Claims

1. Circuit breaker, in particular with moulded casing having a circuit breaker unit (10) and a removable multipolar trip unit (12) for housing the thermal and electromagnetic elements, associated with the different poles of the circuit breaker to control the tripping members (60, 80, 21) of the circuit breaker, including for each pole a ringshaped magnetic circuit (28) crossed by a conductor (16, 18, 20) of current flowing through the pole and comprising two separable portions (26, 30), a first portion (26) of U-shaped magnetic circuit, and a second portion (30) of magnetic circuit in the form of a bar, one of said portions (26, 30) being supported by the circuit breaker unit (10) and the other by the trip unit (12) to form said magnetic circuit (28) surrounding said conductor in mounted position of the trip unit (12) on the circuit breaker unit (10), characterized by the fact that in said mounted position, the bar is inserted between the legs (22, 24) of the first U-shaped portion (26) by accommodating an air-gap (50, 52) between each extremity of the bar and the associated leg (22, 24), the air-gap areas being formed by the terminal face of the bar and the inner face opposite the associated leg (22, 24), and the air-gap area of the U leg, of higher size, encircles the air-gap area of the bar, so as to keep constant the magnetic circuit (28) reluctance in the case of relative small displacements of the two portions (26, 30) of the magnetic circuit (28).

2. Circuit breaker according to claim 1, characterized in that said trip unit (12) carries a third portion of magnetic circuit in the form of a armature plate (66) being brought into the mounted position of the trip unit (12) opposite the fronts (46) of said legs (22, 24) of said first U-shaped portion (26), at a distance permitting an attraction and a sticking of the armature plate (66) on said first portion (26) of magnetic circuit, when the associated conductor (16, 18, 20) is flown through by a short-circuit current (fig. 1).

3. Circuit breaker according to claim 1, characterized in that the trip unit (12) carries a third portion of magnetic circuit in the form of an armature plate (66) arranged opposite terminal faces of the legs of a fourth U-shaped portion of magnetic circuit (28) built on to said second portion (30) at a distance permitting an attraction of the armature plate (66) when the associated conductor (16, 18, 20) is flown through by a short-circuit current.

4. Circuit breaker according to claim 1, 2 or 3, of variable rating by mounting of one of the trip units (12) from a range of trip units, characterized in that the different trip units (12) of said range present second portions (30) of magnetic circuit of different lengths, so as to define different air- gaps (50, 52) of the magnetic circuit and different response characteristics of the trip unit (12).

## Patentansprüche

1. Leistungsschalter, insbesondere mit einem Gussgehäuse, mit einem Schalterblock (10) und einem mehrpoligen lösbaren Auslöserblock (12), worin die thermischen und elektromagnetischen, den verschiedenen Polen des Schalters zugeordneten Elemente zur Steuerung der Auslöseorgane (60, 80, 21) des Schalters angeordnet sind, wobei jeder Pol einen ringförmigen, magnetischen Kreis (28) aufweist, der von einem durch den Polstrom durchflossenen Leiter (16, 18, 20) durchquert ist und aus zwei trennbaren Teilen (26, 30) besteht, ein erstes U-förmiges Teil (26) des magnetischen Kreises und ein zweites stangenförmiges Teil (30) des magnetischen Kreises, wobei eines der genannten Teile (26, 30) durch den Schalterblock (10) und das andere durch den Auslöserblock (12) getragen wird, um in montierter Lage des Auslöserblockes (12) auf dem Schalterblock (10) den den genannten Leiter umringenden genannten magnetischen Kreis (28) zu bilden, dadurch gekennzeichnet, dass in der genannten montierten Lage die Stange zwischen den Schenkeln (22, 24) des U-förmigen ersten Teiles (26) eingefügt ist, wobei ein Luftspalt (50, 52) zwischen jedem Stangenende und dem entsprechenden Schenkel (22, 24) vorgesehen ist, die Luftspaltflächen bestehend aus der Endfläche der Stange und der gegenüber stehenden Innenfläche des entsprechenden Schenkels (22, 24), und dass die Luftspaltfläche des Schenkels des U, von grösserer Abmessung, die Luftspaltfläche der Stange umschliesst, so dass die Reluktanz des magnetischen Kreises (28) bei kleinen relativen Bewegungen der beiden Teile (26, 30) des magnetischen Kreises (28) konstant gehalten wird.

2. Leistungschalter nach Anspruch 1, dadurch gekennzeichnet, dass der genannte Auslöserblock (12) ein drittes Teil des magnetischen Kreises trägt, in Form eines flachen Ankers (66), der in montierter Lage des Auslöserblockes (12) gegenüber den Frontflächen (46) der genannten Schenkel (22, 24) des genannten U-förmigen ersten Teiles (26) liegt, mit einem das Anziehen und Haften des Ankers (66) auf dem genannten ersten Teil (26) des magnetischen Kreises ermöglichenden Abstand, wenn der entsprechende Leiter (16, 18, 20), von einem Kurzschlussstrom durchflossen wird (Fig. 1).

3. Leitstungsschalter nach Anspruch 1, dadurch gekennzeichnet, dass der Auslöserblock (12) ein drittes Teil des magnetischen Kreises trägt, in Form eines flachen Ankers (66), der gegenüber den Endflächen eines vierten U-förmigen an das genannte zweite Teil (30) gebundenen Teiles des magnetischen Kreises (28) liegt, mit einem das Anziehen des Ankers (66) ermöglichenden Abstand, wenn der entsprechende Leiter (16, 18, 20) von einem Kurzschlussstrom durchflossen wird.

4. Leistungsschalter nach Anspruch 1, 2 oder 3, mit veränderlichem Kaliber durch Montage einer der Auslöserblöcke (12) einer Reihe von Auslöserblöcken, dadurch gekennzeichnet, dass die verschiedenen Auslöserblöcke (12) der genannten Reihe zweite Teile (30) des magnetischen Kreises von verschiedenen Länge aufweisen, um verschiedene Luftspälte (50, 52) des magnetischen Kreises und verschiedene Ansprechmerkmale des Auslöserblockes (12) zu bilden.
